# EUROPÄISCHE PATENTSCHRIFT

(11) **EP 0 521 476 B1**
(45) Veröffentlichungstag und Bekanntmachung des Hinweises auf die Patenterteilung: **24.08.1994**
(21) Anmeldenummer: 92111119.1
(22) Anmeldetag: 01.07.1992
(51) Int. Cl.: B28B 23/04, E04C 5/12

(54) **Einrichtung zur Durchführung des Endes eines Spannstabes durch die Stirnwand einer Umlaufschalung**
Device for attaching the ends of tensioning rods through the front walls of a circulating form
Dispositif pour l'accrochage des extrémités des barres de tension à travers les parois frontales d'un coffrage circulant

(30) Priorität: 02.07.1991 DE 9108134 U; 27.11.1991 DE 4138954
(43) Veröffentlichungstag der Anmeldung: 07.01.1993
(73) Patentinhaber: Wayss & Freytag Aktiengesellschaft, D-60486 Frankfurt (DE)
(72) Erfinder:

(56) Entgegenhaltungen:
- FR-A- 2 106 915
- FR-A- 2 152 535
- FR-A- 2 621 942
- GB-A- 1 134 812

## Beschreibung

Die Erfindung betrifft eine Einrichtung zur Durchführung des Endes eines Spannstabes durch die Stirnwand einer Umlaufschalung wie sie gattungsmäßig im Oberbegriff des Anspruchs 1 beschrieben ist.

Es ist bekannt (siehe z.B. die EP-A-0436859 vom gleichen Anmelden), Spannstäbe zur Vorspannung von Fertigteilen mittels Spannbolzen durch die Schalungswand hindurch zu verlängern. Dadurch kann - um den Spannstab zu spannen - die Spannpresse außen an der Schalung angesetzt werden. Zum Entschalen wird der Spannbolzen aus dem Spannstab herausgedreht. Der Spannstab endet damit innerhalb der Schalung. Das Fertigteil kann unbehindert von dem Spannstab aus der Schalung entnommen werden.

Es ist weiterhin bekannt, den konischen in den Beton des Fertigteils einbindenden Teil des Spannbolzens in flüssiges Wachs einzutauchen, um ein Sprengen des Betons beim Herausdrücken durch Unrundheit oder Exzentrizität des konischen Teils des Spannbolzens zu verhindern. Der Spannbolzen wurde bisher durch eine ihn führende einfache zylindrische Bohrung durch die Schalungswand hindurchgeführt, um ihn ungehindert spannen zu können.

Er konnte ungebremst nach außen schießen, wenn ein Spannstab nach dem Spannen brach. Der Spannbolzen wurde zum Entschalen aus der Schalung herausgezogen und bis zum nächsten Einsatz außerhalb der Schalung gelagert.

Die vorbeschriebene bekannt Art und Weise, den Spannbolzen auszubilden und aus der Schalung herauszuführen, hat folgende Nachteile:

Der bei einem Bruch des Spannstabes ungehindert nach außen schießende Spannbolzen stellt eine ständige Gefahr für das Personal während des gesamten Herstellungsprozesses des Fertigteils dar. Das Herausnehmen des Spannbolzens aus der Schalung beim Entschalen, seine Zwischenlagerung und sein Wiedereinbau in die Schalung sind arbeits- und damit lohnaufwendige Arbeitsgänge.

Aufgabe der Erfindung ist es, eine Einrichtung zur Durchführung des Spannstabes durch die Schalungswand so weiterzubilden, daß die vorbeschriebenen Nachteile entfallen.

Die Aufgabe wird gelöst durch einen Spannbolzen und eine Ausbildung der Schalwand, wie sie im kennzeichnenden Teil des Anspruchs 1 beschrieben sind. Ausgestaltungen der erfindungsgemäßen Einrichtung enthalten die Unteransprüche 2 - 13.

Durch zweischalige Ausbildung der Stirnwand und Ausbildung eines Anschlages am Spannbolzen wird verhindert, daß das Spannstabende und der Spannbolzen bei einem möglichen Reißen des Spannstabes nach dem Spannen aus der Schalung herausschießen und Schaden verursachen kann. Die Ansprüche 2 - 4 und 8 - 13 beschreiben zweckmäßige Ausbildungen des Anschlages für den Spannbolzen.

Die in Anspruch 4 beanspruchten leicht trennbaren Mittel, mit denen die Scheibe 9 gegen ein Anstoßen aus der äußeren Schale 10 gesichert werden soll, können punktuelle Heftschweißung, leichte Verschraubungen oder eine lösbare Verklebung sein.

Das Tauchen des Spannbolzens in Wachs ist ein sich bei jedem Einsatz wiederholender Arbeitsvorgang, bei dem Verunreinigungen des Arbeitsplatzes und der Schalung unvermeidlich sind und der dadurch lohnaufwendig ist.

Durch Verwendung einer nachgiebigen Kunststoffummantelung des vorderen konischen Teils des Spannbolzens anstelle des bisherigen Aufsprühens einer Wachsschicht wird eine viele Einsätze durchhaltende nachgiebige Ummantelung des konischen Teils erreicht, die außerdem keine Verschmutzungen während des Produktionsbetriebes verursacht.

Eine vorteilhafte Weiterbildung dieser Ummantelung bedeutet die Lösung des Verbundes der Ummantelung mit dem Spannbolzen. Da die Haftung der Ummantelung am Beton des Fertigteils größer sein kann als die Haftung am Spannbolzen, wurde in einem solchen Falle die Ummantelung beim Herausdrehen des Spannbolzens aus dem Beton abgeschert. Eine Ummantelung ohne Verbund kann Relativbewegungen der Ummantelung auf dem Umfang des Spannbolzenkonus aufnehmen und kann beim Herausdrehen des Bolzens durch Haftung am Beton nicht mehr zerstört werden.

Die Erfindung wird in den Fig. 1 - 6 anhand von Ausführungsbeispielen der erfindungsgemäßen Einrichtung erläutert. Es zeigen in Längsschnitten durch die Spannstabachse
- Fig. 4: eine Einrichtung nach den Ansprüchen 8 und 9
- Fig. 5: eine Einrichtung nach Anspruch 10
- Fig. 6: eine Einrichtung nach Anspruch 12.

Die Stirnwand 1 am Kopf einer umlaufenden Schalung für ein vorgespanntes Betonfertigteil - beispielsweise für eine Spannbeton-Gleisschwelle - ist erfindungsgemäß zweischalig mit einer die Form des Betons 2 des Fertigteils bestimmenden inneren Schale 12 und einer als Widerlager für die Spannpresse dienenden äußeren Schale 10 ausgebildet. Die Schalen 10 und 12 umschließen einen Zwischenraum 14.

Die Spannstäbe 3 des Fertigteils werden mit Hilfe von Spannbolzen 4 nach außerhalb der Schalung verlängert. An den Spannbolzen 4 greifen die Spannpressen beim Verspannen der Spanndrähte 3 an. Der Spannbolzen 4 bindet mit seinem vorderen konischen Teil 5 in den Beton 2 des Fertigteils ein und ist in der inneren Schale 12 der Stirnwand 1 durch die Öffnung 13 geführt. Sein rückwärtiger zylindrischer Teil 6 ist in der Öffnung 11 der äußeren Schale 10 der Stirnwand 1 geführt.

Der Spannbolzen 4 weist einen Anschlag 7 auf, mit dem der Spannbolzen gegen die äußere Schale 10 der Stirnwand anschlägt und der den Spannbolzen 4 daran hindert, aus der Schalung herauszuschießen, wenn der Spannstab 4 nach dem Spannen reißen sollte. Die Breite des Raumes 14 in der Stabachse muß deshalb größer als der Spannweg des Spannstabs sein. In Fig. 2 ist eine nachgiebige Führung des Spannbolzens 4 in der äußeren Schale 10 durch eine Kunststoffhülse 8 dargestellt.

Als Widerlager der Spannmutter ist eine Scheibe 9 zwischen Mutter und Kunststoffhülse 8 angeordnet, die mit leicht durchtrennbaren Schweißnähten an der Schale 10 angepunktet ist.

Zur besseren Ablösung des Spannbolzens 4 aus dem Beton 2 des Fertigteils kann der konische Teil 5 mit einer Ummantelung 15 aus elastischem Kunststoff versehen sein. Die Kunststoffummantelung 15 kann ohne Verbund den Spannbolzen 4 umhüllen. Dann muß Vorsorge getroffen sein, daß die Ummantelung 15 nicht vom Spannbolzen 4 abgezogen werden kann. Sie kann durch einen Ringwulst 17, der sich in eine Nut 16 im zylindrischen Teil 6 des Spannbolzens 4 einlegt, gehalten werden. Die Halterung kann durch eine in den Ringwulst 17 eingelegte Ringfeder 18 verstärkt werden. Die Ummantelung 15 kann durch eine Manschette 19 auf dem Spannbolzen 4 angeklemmt sein. Sie kann durch einen Kragen 20 am Anschlag 7 gehalten sein.

Alle Mittel zum Halten der Ummantelung 15 auf dem Spannbolzen 4 - (16/17, 19,20) wirken gleichzeitig als Anschlag des Spannbolzens gegen die rückwärtige Schale 10 und Sicherung gegen ein Herausschießen des Spannbolzens 15 aus der Schalung. Die gleiche Aufgabe erfüllt auch ein umlaufender Wulst 21 auf der Ummantelung, oder ein Stift der den zylindrischen Teil 6 des Spannbolzens 4 splintartig durchsetzt.

## Patentansprüche

1. Einrichtung zur Durchführung des Endes eines Spannstabes (3) durch die Stirnwand (1) einer Umlauf schalung, bestehend aus dem das Spannstabende umgreifenden Spannbolzen (4) sowie den den Spannbolzen in der Stirnwand (1) führenden Konstruktionselementen, der Schalung, wobei der Spannbolzen (4) einen konischen in den Beton (2) des Fertigteils einbindenden vorderen Teil (5) und einen zylindrischen in einer entsprechenden Öffnung die Stirnwand durchdringenden Teil (6), an dem die Spannvorrichtung mindestens mittelbar angreift, aufweist, **dadurch gekennzeichnet**, daß die Stirnwand (1) zweischalig ausgebildet ist, wobei die vordere innere Schale (12) der Formgebung des Fertigteils dient und mindestens eine Öffnung (13) aufweist, durch die ein Spannbolzen (4) mit seinem konischen Teil (5) in seiner Position im Beton (2) des Fertigteils fixierbar und an das Endgewinde des Spannstabs (3) aufschraubbar ist, während die äußere hintere Schale (10), gegen die sich das Widerlager der Spannpresse abstützt, in einer Öffnung (11) den Spannbolzen (4) an seinem zylindrischen Teil (6) führt,
daß der Raum (14) zwischen der inneren und der äußeren Schale (10, 12) in der Achse des Spannbolzens (4) größer ist als der mögliche Spannweg des Spannstabes (3), und
daß der Spannbolzen (4) hinter dem konischen Teil einen Anschlag (7) aufweist, dessen Außendurchmesser größer ist als der Innendurchmesser der Öffnung (11) für die Durchführung des Spannbolzens (4) in der äußeren Wandschale (10).

2. Einrichtung nach Anspruch 1, **dadurch gekennzeichnet**, daß der Spannbolzen (4) hinter dem konischen Teil (5) im Durchmesser zu einem Anschlag (7) vermindert ist, dessen Außendurchmesser größer ist als der Innendurchmesser der Öffnung (11) durch die äußere Wandschale (10).

3. Einrichtung nach Anspruch 1 oder 2, **dadurch gekennzeichnet**, daß die Öffnung (11) zur Durchführung des Spannbolzens (4) in der äußeren Schale (10) der Stirnwand (1) eine Kunststoffhülse (8) aufweist, die den zylindrischen Teil 6 des Spannbolzens (4) mit einem Innendurchmesser der geringfügig größer ist als der Außendurchmesser des zylindrischen Teils (6) so umfaßt, daß eine gute Beweglichkeit des Spannbolzens bei ausreichender Führung gewährleistet ist, deren Außendurchmesser geringfügig größer ist als der Innendurchmesser der zugehörigen Bohrung (11) in der äußeren Schale (10) so, daß die Kunststoffhülse (8) fest in der Schale (10) sitzt.

4. Einrichtung nach Anspruch 3, **dadurch gekennzeichnet**, daß auf der äußeren Seite der äußeren Schale (10) der Stirnwand vor der Öffnung (11) zur Durchführung des Spannbolzens (4) eine Scheibe (9) mit leicht trennbaren Mitteln angeheftet ist, deren innerer Durchmesser geringfügig größer als der Außendurchmesser des zylindrischen Teils (6) des Spannbolzens (4) und deren äußerer Durchmesser größer als der Durchmesser der Öffnung (11) in der Wandschale (10) ist.

5. Einrichtung nach einem der Ansprüche 1 - 4 **dadurch gekennzeichnet**, daß der Spannbolzen mindestens in seinem konischen Teil eine Ummantelung (15) aus elastischem Kunststoff aufweist.

6. Einrichtung nach Anspruch 5 **dadurch gekennzeichnet**, daß als Kunststoff PUR-Elastomer verwendet wird.

7. Einrichtung nach einem der Ansprüche 5 oder 6 **dadurch gekennzeichnet**, daß die Kunststoffummantelung (15) mindestens den konischen Bereich (5) des Spannbolzens (4) ohne unmittelbaren Verbund mit dem Bolzen umhüllt und durch geeignete Mittel (16 /17, 19,20) so auf dem Spannbolzen gehalten ist, daß sie beim Herausdrehen des Spannbolzens (4) aus dem erhärteten Beton (2) des Fertigteiles mit zurückbewegbar ist.

8. Einrichtung nach einem der Ansprüche 5 bis 7 **dadurch gekennzeichnet**, daß der Spannbolzen (4) in seinem zylindrischem Teil (6) mindestens eine Nut (16) aufweist, in die die Kunststoffummantelung (15) mit einem ihr entsprechend geformten Ringwulst (17) einlegbar ist, der zugleich als Anschlag (7) gegen die Schale (10) dienen kann.

9. Einrichtung nach Anspruch 8 **dadurch gekennzeichnet**, daß in den Ringwulst (17) eine Ringfeder (18) einlegbar ist.

10. Einrichtung nach Anspruch 7 **dadurch gekennzeichnet**, daß die Kunststoffummantelung (15) mit einer den zylindrischen Teil umfassenden Manschette (19) aufspannbar ist, die zugleich als Anschlag (7) gegen die Schale (10) dienen kann.

11. Einrichtung nach den Ansprüchen 2 und 5 bis 7 **dadurch gekennzeichnet**, daß die Kunststoffummantelung (15) durch einen angeformten Kragen (20) sich gegen Abziehen an dem Anschlag (7) abstützt.

12. Einrichtung nach einem der Ansprüche 5 bis 7 **dadurch gekennzeichnet**, daß die Kunststoffummantelung (15) einen außen umlaufenden Wulst (21) als Anschlag aufweist.

13. Einrichtung nach einem der Ansprüche 1, 3 - 7 **dadurch gekennzeichnet**, daß der zylindrische Teil (6) des Spannbolzens (4) splintartig von einem Stift als Anschlag gegen die äußere Schale (10) durchsetzt ist.

## Claims

1. Device for feeding the end of a tensioning rod (3) through the end wall (1) of peripheral shuttering, consisting of the tensioning bolt (4) encompassing the end of the tensioning rod (3) as well as the structural elements of the shuttering which guide the tensioning bolt in the end wall (1), wherein the tensioning bolt (4) comprises a conical front portion (5) engaging in the concrete (2) of the prefabricated member and a cylindrical portion (6) which passes through the end wall in a corresponding opening and which is at least indirectly engaged by the tensioning device, characterised in that the end wall (1) is constructed in two shells, wherein the front inner shell (12) serves to shape the prefabricated member and comprises at least one opening (13) through which a tensioning bolt (4) can be fixed by its conical portion (5) in its position in the concrete (2) of the prefabricated member and screwed onto the end thread of the tensioning rod (3), while the outer rear shell (10), on which the countersupport of the tensioning press is supported, guides the tensioning bolt (4) at its cylindrical portion (6) in an opening (11), in that the space (14) between the inner and outer shells (10, 12) in the axis of the tensioning bolt (4) is greater than the possible tensioning distance of the tensioning rod (3), and in that the tensioning bolt (4) comprises behind the conical portion a stop (7) of which the outside diameter is greater than the inside diameter of the opening (11) for feeding through the tensioning bolt (4) in the outer wall shell (10).

2. Device according to claim 1, characterised in that the tensioning bolt (4) behind the conical portion (5) is reduced in diameter to a stop (7) of which the outside diameter is greater than the inside diameter of the opening (11) through the outer wall shell (10).

3. Device according to claim 1 or 2, characterised in that the opening (11) comprises, for feeding through the tensioning bolt (4) in the outer shell (10) of the end wall (1), a plastic bush (8) which encompasses the cylindrical portion (6) of the tensioning bolt (4) with an inside diameter which is slightly greater than the outside diameter of the cylindrical portion (6), such that good mobility of the tensioning bolt is ensured with an adequate guide of which the outside diameter is slightly greater than the inside diameter of the associated bore (11) in the outer shell (10), such that the plastic bush (8) is firmly mounted in the shell (10).

4. Device according to claim 3, characterised in that on the outer side of the outer shell (10) of the end wall in front of the opening (11) for feeding through the tensioning bolt (4) is fixed a washer (9) with readily separable means of which the inside diameter is slightly greater than the outside diameter of the cylindrical portion (6) of the tensioning bolt (4) and of which the outside diameter is greater than the diameter of the opening (11) in the wall shell (10).

5. Device according to any of claims 1-4, characterised in that the tensioning bolt at least in its conical portion comprises a sheath (15) of flexible plastic.

6. Device according to claim 5, characterised in that PUR elastomer is used as the plastic.

7. Device according to either of claims 5 or 6, characterised in that the plastic sheath (15) encompasses at least the conical region (5) of the tensioning bolt (4) without direct association with the bolt and is held by suitable means (16/17, 19, 20) in such a way on the tensioning bolt that when the tensioning bolt (4) is unscrewed from the hardened concrete (2) of the prefabricated member, the sheath can be moved back with it.

8. Device according to any of claims 5 to 7, characterised in that the tensioning bolt (4) in its cylindrical portion (6) comprises at least one groove (16) in which the plastic sheath (15) can be inserted by an annular bead (17) which is shaped to match it and which can also serve as a stop (7) against the shell (10).

9. Device according to claim 8, characterised in that an annular spring (18) can be inserted in the annular bead (17).

10. Device according to claim 7, characterised in that the plastic sheath (15) can be fitted on by a sleeve (19) which surrounds the cylindrical portion and which can also serve as a stop (7) against the shell (10).

11. Device according to claims 2 and 5 to 7, characterised in that the plastic sheath (15) is supported by an integrally formed collar (20) against being pulled off on the stop (7).

12. Device according to any of claims 5 to 7, characterised in that the plastic sheath (15) comprises an external peripheral bead (21) as a stop.

13. Device according to any of claims 1, 3-7, characterised in that a pin extends in splint fashion through the cylindrical portion (6) of the tensioning bolt (4) as a stop against the outer shell (10).

## Revendications

1. Dispositif pour faire passer l'extrémité d'une tige de préontrainte (3) à travers la paroi frontale (1) d'un coffrage entourant, constitué du boulon de précontrainte (4) s'engageant autour de l'extrémité de la tige de précontrainte ainsi que des éléments du coffrage guidant le bouton de précontrainte dans la paroi frontale (1), le boulon de précontrainte (4) présentant une partie avant conique (5) qui s'engage dans le béton (2) de t'élément de construction, et une partie cylindrique (6) qui traverse la paroi frontale par une ouverture correspondante et sur laquelle agit au moins indirectement le moyen de précontrainte,
caractérisé en ce que la paroi frontale (1) est réalisée en deux enveloppes, avec une enveloppe avant intérieure (12) servant à façonner l'élément de construction et présentant au moins une ouverture (13) par laquelle la partie conique (5) d'un boulon de précontrainte (4) peut être fixée en position dans le béton (2) de l'élément de construction et vissée sur le filetage terminal de la tige de précontrainte (3), tandis que l'enveloppe arrière extérieure (10), contre laquelle s'appuie l'élément de contre-appui du vérin de précontrainte, guide la partie cylindrique (6) du boulon de précontrainte (4) dans une ouverture associée (11),
en ce que l'espace (14) entre les enveloppes extérieure et intérieure (10, 12) est, dans l'axe du boulon de précontrainte (4), de dimension supérieure à la course de précontrainte de la tige de précontrainte (3),
et en ce que le boulon de précontrainte (4) présente, à l'arrière de la partie conique (5), une butée (7) dont le diamètre extérieur est supérieur au diamètre intérieur de l'ouverture (11) prévue pour le passage du boulon de précontrainte (4) à travers l'enveloppe extérieure (10).

2. Dispositif selon la revendication 1, caractérisé en ce que le diamètre du boulon de précontrainte (4) est, à l'arrière de la partie conique (5), réduit jusqu'à une butée (7) dont le diamètre extérieur est supérieur au diamètre intérieur de l'ouverture (11) associée à la traversée de l'enveloppe extérieure (10).

3. Dispositif selon la revendication 1 ou 2, caractérisé en ce que l'ouverture (11) servant au passage du boulon de précontrainte (4) à travers l'enveloppe extérieure (10) de la paroi frontale (1), comporte un manchon en matière synthétique (8) qui entoure la partie cylindrique (6) du boulon de précontrainte (4) en présentant un diamètre intérieur qui est légèrement supérieur au diamètre extérieur de la partie cylindrique (6), de manière à garantir une mobilité satisfaisante du boulon de précontrainte avec un guidage suffisant, le diamètre extérieur du manchon en matière synthétique (8) étant légèrement supérieur au diamètre intérieur du perçage associé (11) de l'enveloppe extérieure (10), de sorte que le manchon en matière synthétique (8) est immobilisé dans l'enveloppe (10).

4. Dispositif selon la revendication 3, caractérisé en ce qu'une rondelle (9) est fixée par des moyens facilement détachables sur le côté extérieur de l'enveloppe extérieure (10) de la paroi frontale, devant l'ouverture (11) servant au passage du boulon de précontrainte (4), rondelle dont le diamètre intérieur est légèrement supérieur au diamètre extérieur de la partie cylindrique (6) du boulon de précontrainte (4) et dont le diamètre extérieur est supérieur au diamètre de l'ouverture (11) de l'enveloppe (10).

5. Dispositif selon l'une quelconque des revendications 1 à 4, caractérisé en ce que le boulon de précontrainte présente, au moins dans sa partie conique, un enrobage (15) en matière synthétique élastique.

6. Dispositif selon la revendication 5, caractérisé en ce qu'on utilise comme matière synthétique un étastomère de polyuréthanne.

7. Dispositif selon la revendication 5 ou 6, caractérisé en ce que l'enrobage en matière synthétique (15) entoure au moins la partie conique (5) du boulon de précontrainte (4) sans assemblage direct avec le boulon, et cet enrobage est maintenu, par des moyens appropriés (16/17, 19, 20), sur le boulon de précontrainte, de façon à pouvoir être ramené avec le boulon de précontrainte (4) lorsque ce dernier est sorti, en le dévissant, du béton durci (2) de l'élément de construction.

8. Dispositif selon l'une quelconque des revendications 5 à 7, caractérisé en ce que le boulon de précontrainte (4) présente, dans sa partie cylindrique (6), au moins une gorge (16) dans laquelle l'enrobage en matière synthétique (15) peut être reçu par un bourrelet annulaire (17) de forme correspondante, qui peut simultanément servir de butée (7) contre l'enveloppe (10).

9. Dispositif selon la revendication 8, caractérisé en ce qu'un anneau-ressort (18) peut être noyé dans le bourrelet annulaire (17).

10. Dispositif selon la revendication 7, caractérisé en ce que l'enrobage en matière synthétique (15) peut être serré par un collier (19) entourant la partie cylindrique de celui-ci, lequel collier peut simultanément servir de butée (7) contre l'enveloppe (10).

11. Dispositif selon la revendication 2 et l'une des revendications 5 à 7, caractérisé en ce que l'enrobage en matière synthétique (15) s'appuie contre la butée (7) par un collet (20), qui est formé sur l'enrobage et empêche son extraction.

12. Dispositif selon l'une quelconque des revendications 5 à 7, caractérisé en ce que l'enrobage en matière synthétique (15) présente, comme butée, un bourrelet circonférentiel extérieur (21).

13. Dispositif selon l'une quelconque des revendications 1, 3 à 7, caractérisé en ce que la partie cylindrique (6) du boulon de précontrainte (4) est traversée par un axe du genre goupille fendue, qui sert de butée contre l'enveloppe extérieure (10).
